# EUROPÄISCHE PATENTSCHRIFT

(11) **EP 0 727 624 B1**
(45) Veröffentlichungstag und Bekanntmachung des Hinweises auf die Patenterteilung: **14.05.2003**
(21) Anmeldenummer: 95120644.0
(22) Anmeldetag: 28.12.1995
(51) Int. Cl.: F24H 1/18

(54) **Warmwasserspeicher, insbesondere Elektro-Kleinspeicher**
Hot water accumulator, especially small electric accumulator
Accumulateur d'eau chaude, spécialement petit accumulateur électrique

(30) Priorität: 15.02.1995 DE 29502465 U
(43) Veröffentlichungstag der Anmeldung: 21.08.1996
(73) Patentinhaber: ROBERT BOSCH GMBH, 70442 Stuttgart (DE)
(72) Erfinder: Kroell, Ulrich, Dipl.-Ing., D-72654 Neckartenzlingen (DE); Figgen, Bernhard, Dipl.-Ing., D-40599 Düsseldorf (DE)

(56) Entgegenhaltungen:
- BE-A- 532 982
- BE-A- 872 099
- DE-U- 9 412 291
- DE-U- 9 419 611
- GB-A- 545 680
- GB-A- 683 839
- McGraw-Hill Encyclopedia of Science & Tenchology 7. Ausgabe 1992, Band 8, Seite 350.
- Ullmans Encyklopädie der technischen Chemie 4. Auflage 1972, Band 2, seite 485.

## Beschreibung

### Stand der Technik

Die Erfindung geht aus von einem Warmwasserspeicher nach der Gattung des Hauptanspruchs.

Bei bekannten Warmwasserspeichern besteht der Isoliermantel aus Kunststoffschaum. Bei einer Ausführung (DE 34 37 255 A1) ist der Isoliermantel einstückig mit dem Außenmantel durch einen Integralschaum aus Polyuretan gebildet, wobei die dafür notwendigen Ausgangsstoffe in ein gegebenenfalls gekühltes Formwerkzeug eingebracht werden, in welches der vorgefertigte, gegebenenfalls im Inneren mit Druck beaufschlagte Innenkörper eingesetzt ist. Bekannt ist ferner, daß der Isoliermantel ein formstabiler Schaumstoffkörper aus Polypropylen ist, dessen Innenwand durch Einwirkung von Druck und Temperatur wasser- und dampfdiffusionsdicht verhärtet ist und unmittelbar die den Wasserraum umgebende innere Behälterwand des Speichers bildet.

Im Bestreben nach Schonung der Umwelt wurde ebenso bereits vorgeschlagenen, recyclingfähige Naturstoffe als Wärmedämmstoff einzusetzen. So ist beispielsweise aus der GB-A-545 680 bekannt, bei einem Warmwasserspeicher als Wärmedämmstoff ein Kork-Granulat zu verwenden. Die GB-A-683 839 schlägt ebenso die Verwendung von granulierten Kork oder Glaswolle als Wärmedämmstoff für einen Wassertank vor, wobei diese Materialien in eine Hülle aus Papier, Textilgewebe oder Gase aufgenommen werden.

In DE-U 94 12 291 wird als Wärmedämmstoff für Öl- oder Gasheizkesseln Schafwolle oder Baumwolle vorgeschlagen. Die Verwendung eines schüttbaren Pulvers oder Granluats, das in einen Hohlraum zur Wärmeisolation durch Einrieseln eingefüllt wird, ist aus DE-U 94 19 611 bekannt. Schließlich geht aus BE-A 872 099 ein Verfahren zur Herstellung von Zellulosewolle aus Altpapier hervor, wobei das Altpapier durch eine chemische Behandlung in einen gießfähigen Stoff überführt wird, der dann für die Isolierung verwendet wird.

### Vorteile der Erfindung

Die erfindungsgemäße Verwendung von recycelten Naturstoffen zur Bildung des Isoliermantels verbilligt die Fertigung und trägt dem Gedanken des Umweltschutzes verstärkt dadurch Rechnung, daß bereits das Ausgangsmaterial für den Isoliermantel durch ein Recyclingverfahren aus reichlich vorhandenen Abfallstoffen hergestellt ist. Als Naturstoffe kommt Altpapier in Frage. Im Bauwesen ist unter dem registrierten Warennamen "ISOFLOC" ein im Recyclingverfahren aus Altpapier hergestelltes Material bekannt, das zur Bildung wärmedämmender Füllungen von Hohlräumen in Dächern, Wänden und Decken verwendet wird. Das zerkleinerte Altpapier wird in den Hohlraum zwischen Innenbehälter und Außenmantel eingeblasen.

Vorteilhaft wird zwischen Innenbehälter und Außenmantel ein aus recycelfähigem Material, vorzugsweise Polyäthylen bestehender Foliensack eingeführt, in welchen der Wärmedämmstoff eingeblasen wird. Der Foliensack verhindert ein Austreten des Wärmedämmstoffs durch Aussparungen im Außenmantel, die für die Durchführung von Funktionselementen des Gerätes vorgesehen sind.

Bei einer bevorzugten Ausführung ist der Wärmedämmstoff zu eigensteifen Formteilen, insbesondere Halbschalen zusammengedrückt, die den Isoliermantel bilden. Dadurch ist erreicht, daß beim Herstellen des Isoliermantels keine Kräfte auf den Innenbehälter ausgeübt werden und dieser daher verhältnismäßig dünnwandig ausgebildet sein kann. Außerdem kann dadurch der Ausbau und das Recycling des Isoliermantels erleichtert werden. Zur Erhöhung der Eigensteifigkeit des vorgeformten Isoliermantels kann dem Ausgangsmaterial gegebenenfalls auch ein unter Druck und Temperatur entsprechend reagierender Stoff zugesetzt sein.

### Zeichnung

Ein Ausführungsbeispiel der Erfindung ist in der Zeichnung dargestellt und in der nachfolgenden Beschreibung näher erläutert. Die einzige Figur zeigt in Perspektive die Einzelheiten des Gehäuses eines Elektro-Kleinspeichers, der für Wandbefestigung ausgebildet ist.

### Beschreibung des Ausführungsbeispiels

Das dargestellte Gerät hat einen Innenbehälter 10 mit einem Anschlußflansch 12 für nichtdargestellte Funktionselemente, wie Wasserzulauf, Wasserablauf, Rohrheizkörper und Thermostat. Zur Wärmeisolierung des Innenbehälters 10 sind zwei schalenförmige Formteile 14, 16 vorgesehen, die vorzugsweise aus zerkleinertem, zermahlenem Altpapier 18 gepreßt sind und zusammengesetzt als Isoliermantel den Innenbehälter 10 spaltlos umschließen. Der aus den Formteilen 14, 16 gebildete Isoliermantel ist von einem Gehäusemantel umgeben, der aus einer rückwärtigen Mantelschale 20 und einer vorderen Mantelschale 22 zusammengesetzt ist. Die vordere Mantelschale 22 hat oben eine von einer nicht dargestellten Klappe verschließbare Wandaussparung 24, durch welche hindurch die Funktionselemente des Gerätes, sowie zusätzliche, den Anschlußflansch 12 isolierende Wärmedämmelemente eingesetzt werden können.

## Patentansprüche

1. Warmwasserspeicher, insbesondere Elektro-Kleinspeicher, mit einem Innenbehälter (10), der von einem Isoliermantel aus Wärmedämmstoff und einem Außenmantel umgeben ist, **dadurch gekennzeichnet, daß** der Wärmedämmstoff des Warmwasserspeichers aus zerkleinertem Altpapier (18) besteht.

2. Warmwasserspeicher nach Anspruch 1, **dadurch gekennzeichnet, daß** sich der Wärmedämmstoff in einem zwischen Innenbehälter (10) und Außenmantel angeordneten Foliensack befindet.

3. Warmwasserspeicher, insbesondere Elektro-Kleinspeicher, mit einem Innenbehälter (10), der von einem Isoliermantel aus Wärmedämmstoff und einem Außenmantel umgeben ist, **dadurch gekennzeichnet, daß** der Wärmedämmstoff des Warmwasserspeichers aus zerkleinertem, zu eigensteifen Formteilen, insbesondere Halbschalen (14, 16) zusammengedrücktem Altpapier (18) besteht, das den Isoliermantel bildet.

4. Verfahren zur Herstellung eines Warmwasserspeichers, insbesondere eines Elektro-Kleinspeichers, mit einem Innenbehälter (10), der von einem Isoliermantel aus Wärmedämmstoff und einem Außenmantel umgeben ist, **dadurch gekennzeichnet, daß** als Wärmedämmstoff zerkleinertes Altpapier (18) in einen Hohlraum zwischen Innenbehälter (10) und Außenmantel des Warmwasserspeichers eingeblasen wird.

5. Verfahren nach Anspruch 4, **dadurch gekennzeichnet, daß** das zerkleinerte Altpapier (18) in einen zwischen Innenbehälter (10) und Außenmantel eingeführten Foliensack eingeblasen wird.

6. Verfahren zur Herstellung eines Warmwasserspeichers, insbesondere eines Elektro-Kleinspeichers, mit einem Innenbehälter (10), der von einem Isoliermantel aus Wärmedämmstoff und einem Außenmantel umgeben ist, **dadurch gekennzeichnet, daß** als Wärmedämmstoff zerkleinertes Altpapier (18) zu eigensteifen Formteilen, insbesondere Halbschalen (14, 16) zusammengedrückt wird, die den Isoliermantel bilden.

7. Verfahren nach einem der Ansprüche 4 bis 6, **dadurch gekennzeichnet, daß** das Altpapier durch Zermahlen zerkleinert wird.

## Claims

1. Hot water tank, in particular a small electric tank, comprising an inner container (10) which is surrounded by an insulating jacket of thermally insulating material and an outer cover, **characterized in that** the thermally insulating material of the hot water tank consists of comminuted waste paper (18).

2. Hot water tank according to Claim 1, **characterized in that** the thermally insulating material is located in a film sack arranged between the inner container (10) and outer cover.

3. Hot water tank, in particular small electrical tank, comprising an inner container (10) which is surrounded by an insulating jacket of thermally insulating material and an outer cover, **characterized in that** the thermally insulating material of the hot water tank consists of comminuted waste paper (18) which is pressed together to form inherently .stiff mouldings, in particular half shells (14, 16), and which forms the insulating jacket.

4. Method of producing a hot water tank, in particular a small electric tank, comprising an inner container (10) which is surrounded by an insulating jacket of thermally insulating material and an outer cover, **characterized in that** waste paper (18) comminuted as thermally insulating material is blown into a cavity between the inner container (10) and outer cover of the hot water tank.

5. Method according to Claim 4, **characterized in that** the comminuted waste paper (18) is blown into a film sack inserted between the inner container (10) and outer cover.

6. Method of producing a hot water tank, in particular a small electric tank, comprising an inner container (10) which is surrounded by an insulating jacket of thermally insulating material and an outer cover, **characterized in that** waste paper (18) comminuted as thermally insulating material is compressed to form inherently stiff mouldings, in particular half shells (14, 16), which form the insulating jacket.

7. Method according to one of Claims 4 to 6, **characterized in that** the waste paper is comminuted by grinding.

## Revendications

1. Accumulateur d'eau chaude, notamment accumulateur électrique miniature, comportant un réservoir intérieur (10) entouré d'une enveloppe isolante en matière d'isolation thermique et d'une enveloppe extérieure,
**caractérisé en ce que**
la matière isolante de l'accumulateur d'eau chaude est formée de vieux papiers réduits en morceaux (18).

2. Accumulateur d'eau chaude selon la revendication 1,
**caractérisé en ce que**
la matière isolante se trouve dans une poche en forme de film placée entre le réservoir intérieur (10) et l'enveloppe extérieure.

3. Accumulateur d'eau chaude, notamment accumulateur électrique miniature, comportant un réservoir intérieur (10) entouré d'une enveloppe isolante en matière isolante thermique et d'une enveloppe extérieure,
**caractérisé en ce que**
la matière isolante de l'accumulateur d'eau chaude est formée de vieux papiers (18) réduits en morceaux et comprimés pour former des pièces moulées, se tenant d'elles-mêmes, notamment des demi-coquilles (14, 16) qui forment l'enveloppe isolante.

4. Procédé de fabrication d'un accumulateur d'eau chaude, notamment d'un accumulateur électrique miniature, comportant un réservoir intérieur (10) entouré d'une enveloppe isolante en matière d'isolation thermique et d'une enveloppe extérieure,
**caractérisé en ce qu'**
on souffle dans une cavité comprise entre le réservoir intérieur (10) et l'enveloppe extérieure de l'accumulateur d'eau chaude, des vieux papiers (18) réduits en morceaux formant la matière d'isolation thermique.

5. Procédé selon la revendication 4,
**caractérisé en ce que**
les vieux papiers (18) réduits en petits morceaux sont soufflés dans une poche formée d'un film introduit entre le réservoir intérieur (10) et l'enveloppe extérieure.

6. Procédé de fabrication d'un accumulateur d'eau chaude, notamment d'un accumulateur électrique miniature, comportant un réservoir intérieur (10) entouré d'une enveloppe d'isolation en matière d'isolation thermique et une enveloppe extérieure,
**caractérisé en ce qu'**
on comprime des vieux papiers (18) réduits en morceaux comme matière d'isolation thermique pour constituer des pièces moulées rigides en elles-mêmes, notamment des demi-coquilles (14, 16) formant l'enveloppe isolante.

7. Procédé selon l'une des revendications 4 à 6,
**caractérisé en ce qu'**
on réduit les vieux papiers en morceaux par broyage.
